# EUROPÄISCHE PATENTSCHRIFT

(11) **EP 1 365 206 B1**
(45) Veröffentlichungstag und Bekanntmachung des Hinweises auf die Patenterteilung: **12.11.2008**
(21) Anmeldenummer: 03009650.7
(22) Anmeldetag: 30.04.2003
(51) Int. Cl.: F41H 3/02

(54) **Tarnnetz**
Camouflage net
Filet de camouflage

(30) Priorität: 25.05.2002 DE 10223333
(43) Veröffentlichungstag der Anmeldung: 26.11.2003
(73) Patentinhaber: Texplorer GmbH, 41334 Nettetal (DE)
(72) Erfinder: Hexels, Gerd, 41334 Nettetal (DE)
(74) Vertreter: Lorenz, Werner

(56) Entgegenhaltungen:
- EP-A- 1 096 604
- EP-B- 0 468 173
- WO-A-91/16592
- DE-B- 1 074 979
- DR-ING MAX MATTHES: "TEXTIL-FACHWÖRTERBUCH" SCHIELE & SCHÖN * Seite 66 - Seite 67 *

## Beschreibung

Die Erfindung betrifft ein Tarnnetz mit einem Trägermaterial in Form eines Gewirkes aus Polyesterfasern, mit Anteilen aus Metall und Kunststoff in Faser- oder Pigmentform und mit einer Tarnfarbenbeschichtung.

Ein Tarnnetz der beschriebenen Art ist z.B. aus der EP 0 468 173 B1 bekannt. Es besteht aus einem Trägermaterial mit Polyesterfasern als Wirkware, in die Metallfasern eingelegt sind. Über dem Gewirk aus Polyesterfasern mit den Metallfasern ist eine Polymerschicht aus Polyurethan angeordnet, in welchem Kohlenstoff als Absorberpigmente vorhanden ist. Die Polymerschicht ist flammhemmend ausgebildet und zusätzlich noch mit einer Infrarot-Tarnfarbe beschichtet.

Das vorbekannte Tarnnetz ist nicht nur wirksam gegenüber einer Erkennung im Radar und im Wärmebild, sondern auch gegen eine Erkennung im nahen Infrarotbereich.

Der vorliegenden Erfindung liegt die Aufgabe zügrunde ein Tarnnetz der beschriebenen Art weiter zu verbessern, insbesondere hinsichtlich seiner Wirksamkeit und seiner Handhabung im Gebrauch.

Erfindungsgemäß wird diese Aufgabe dadurch gelöst, dass in das Gewirk aus Polyester metallummantelte Polyamidfasern eingebracht sind, und dass die Polyamidfasern wirr in dem Gewirk aus Polyesterfasern verteilt angeordnet sind.

Durch die Verwendung von metallummantelten bzw. metallisiertem Polyamid anstelle der bisherigen Metallfasern erhält man größere Oberflächen bei Beibehaltung eines prozentualen Flächengewichtes des eingebrachten Metalles und damit auch eine höhere Reflexionsfläche. Durch die in das Gewirk aus Polyester eingearbeiteten metallisierten Polyamidfasern ergibt sich ein deutlich verbessertes Ergebnis bei der Radarabsorption und Streuung, d.h. eine bessere Richtungsunabhängigkeit.

Durch die Einbringung von metallisiertem Polyamid, das vorzugsweise wirr bzw. in verschiedenen Richtungen in dem Gewirk angeordnet ist, werden die Radardämpfungswerte in deutlicher Weise verbessert. Die metallisierten Polyamidfasern, welche für eine Reflexion zuständig sind, ergeben eine deutlich bessere Streuwirkung wie die bisher bekannten Metallfasern, welche vorwiegend in eine Richtung orientiert waren.

In einer sehr vorteilhaften Ausgestaltung der Erfindung können zusätzlich Polyamidfasern mit elektrisch leitfähigen Pigmenten oder Fasern in das Gewirk eingebracht werden, durch die die erforderliche Absorption von Radarstrahlen erreicht wird. Durch diese Maßnahme kann im Vergleich zu dem bekannten Tarnnetz eine Schicht, nämlich die Polymerschicht eingespart werden. Der vielschichtige Aufbau bzw. die vielschichtigen Auflagen bei dem bekannten Tarnnetz konnte zu wechselnden Abhängigkeiten beim Einsatz der hierfür notwendigen Bindemenge und des Flammschutzes führen, was mitunter ein Nachteil für die Wirksamkeit des Tarnnetzes war. Durch den Verzicht auf die Polymerschicht wird das Tarnnetz insgesamt auch leichter und ist damit besser zu handhaben. Gleichzeitig bedeutet dies, dass das erfindungsgemäße Tarnnetz bereits für eine IR-Remission (Infrarot) eine Grunddämpfung besitzt und somit bei den Aufdruckfarben für eine Tarnschicht und für den Flammschutz einen reduzierten Anteil an Kohlenstoff- und somit Bindemengen erforderlich sind. Darüber hinaus wird das erfindungsgemäße Tarnnetz damit auch flexibler.

In einer vorteilhaften Weiterbildung der Erfindung kann vorgesehen sein, dass in den Gewirkeverbund zusätzlich in einem Querschuss Polyesterfasern mit metallummantelten und/oder mit elektrisch leitfähigen Pigmenten oder Fasern versehene Polyamidfasern eingebracht sind.

Durch diese erfindungsgemäße Maßnahme wird nochmals eine bessere Wirkung und Gebrauchsfähigkeit des Tarnnetzes erreicht.

Vorteilhafte Weiterbildungen und Ausgestaltungen ergeben sich aus den übrigen Unteransprüchen und aus dem nachfolgend anhand der Zeichnung prinzipmäßig dargestellten Ausführungsbeispiel.

Es zeigt:
- Fig. 1: in einer vergrößerten Prinzipdarstellung das erfindungsgemäße Tarnnetz;
- Fig. 2: ausschnittsweise eine Polyesterfaser mit Polyamidfasern in stark vergrößerter Darstellung;
- Fig. 3: eine Ausschnittsvergrößerung gemäß III aus der Fig. 2; und
- Fig. 4: eine ähnliche Ausschnittsvergrößerung wie in der Fig. 3 dargestellt mit einer anderen Querschnittsform der Polyamidfaser.

Die Fig. 1 zeigt in Prinzipdarstellung ein Gewirk aus Polyesterfasern 1 als Trägermaterial, das in bekannter Weise aus Franse und Schuss aufgebaut ist. In dem Schuss sind zusätzlich zu den Polyesterfasern 1 metallummantelte Polyamidfasern 2a und Polyamidfasern 2b mit elektrisch leitfähigen Pigmenten 3 auf der Oberfläche der Polyamidfasern. Die Metallisierung der Polyamidfasern 2a wird durch einen Überzug bzw. Mantel aus leitfähigem Metall 4 über die Polyamidfasern 2a geschaffen, wobei das Metall galvanisch aufgebracht werden kann. Als Metall kann z.B. Silber, gegebenenfalls auch Aluminium, vorgesehen sein. Wie aus der Fig. 3 ersichtlich ist, können die Polyamidfasern 2a und 2b einen runden Querschnitt aufweisen. Alternativ dazu ist auch eine trilobale Querschnittsform möglich bzw. eine Querschnittsform nach Art eines dreiblättrigen Kleeblattes.

Die Polyamidfasern 2a und 2b mit ihrer Metallummantelung 4 bzw. mit ihren Pigmenten 3 sind wirr oder in Zick-Zack-Form in das Gewirk eingebracht. Die Fransen des Gewirkes bestehen im allgemeinen nur aus Polyesterfasern 2.

Als Polyamidfasern 2a und 2b, die im Vergleich zu den Polyesterfasern 1 deutlich dünner im Querschnitt sind, können 6.6 Monophilamente, verwendet werden. Die Schichtstärke der Polyamidfasern 2a und 2b kann zwischen 0,5 und 2,0 µ, vorzugsweise bei 1,0 µ liegen. Die Leitfähigkeit der elektrisch leitfähigen Polyamidfasern 2b mit ihren Kohlenstoffpigmenten 3 kann vorzugsweise zwischen 3x10³ bis 35x10³ Ω/cm liegen.

Die Stärke der Polyamidfasern 2a und 2b kann vorzugsweise von 0,13 denier bis 0,64 denier betragen.

Die Polyamidfasern 2a und 2b können z.B. in dem Gewirkeverbund einen Gewichtsanteil von 3 bis 15% besitzen.

Selbstverständlich sind im Rahmen der Erfindung auch noch andere Werte und Anteile möglich.

Zusätzlich kann in das Gewirk noch ein Querschuss 6 aus Polyesterfasern eingebracht werden. Auch hier können die Polyesterfasern 1 mit Polyamidfasern 2a, die mit Metall 4 ummantelt sind und/oder mit Polyamidfasern 2b, die mit Kohlenstoffpigmenten 3 versehen sind, verzwirnt sein.

Der Gewirkeverbund aus Polyesterfasern 1 und Polyamidfasern 2a und 2b wird beidseitig mit einer Flammschutzbeschichtung 7 in bekannter Art versehen, wobei die Polyesterfasern 1 und die Polyamidfasern 2a und 2b dabei nahezu allseitig von dem Flammschutzmittel umhüllt werden. Zusätzlich kann wenigstens auf eine Seite des Gewirkes ein Tarnfarbendruck 8 aufgebracht. Die Art des Tarnfarbendruckes 8 richtet sich dabei nach der Beschaffenheit des Geländes, für welches das Tarnnetz eingesetzt werden soll. Im offenen Gelände im Sommer wird man die Tarnfarben in üblicher Weise grün/braun gesprenkelt verwenden, im Winter wird man hierfür weiß als Grundfarbe einsetzen. Gegebenenfalls lässt sich das Tarnnetz auch beidseitig mit unterschiedlichen Tarnfarben für unterschiedliche Einsatzzwecke bedrucken.

## Patentansprüche

1. Tarnnetz mit einem Trägermaterial in Form eines Gewirkes aus Polyesterfasern (1), mit Anteilen aus Metall und Kunststoff in Faser- oder Pigmentform und mit einer Tarnfarbenbeschichtung,
**dadurch gekennzeichnet, dass**
in das Gewirk aus Polyester (1) metallummantelte Polyamidfasern (2a,2b) eingebracht sind, wobei die Polyamidfasern (2a,2b) wirr in dem Gewirk aus Polyesterfasern (1) verteilt angeordnet sind.

2. Tarnnetz nach Anspruch 1,
**dadurch gekennzeichnet, dass**
in das Gewirk aus Polyester (1) Polyamidfasern (2a,2b) mit elektrisch leitfähigen Pigmenten oder Fasern (3) eingebracht sind.

3. Tarnnetz nach Anspruch 1 oder 2,
**dadurch gekennzeichnet, dass**
die Polyamidfasern (2a,2b) in Zickzackform in das Gewirk aus Polyesterfasern (1) eingebracht sind.

4. Tarnnetz nach Anspruch 1, 2 oder 3,
**dadurch gekennzeichnet, dass**
die Polyamidfasern (2a,2b) als Monophilamente ausgebildet sind.

5. Tarnnetz nach Anspruch 4,
**dadurch gekennzeichnet, dass**
6.6 Monophilamente vorgesehen sind.

6. Tarnnetz nach einem der Ansprüche 1 bis 5,
**dadurch gekennzeichnet, dass**
die Polyamidfasern (2a,2b) einen runden Querschnitt aufweisen.

7. Tarnnetz nach einem der Ansprüche 1 bis 5,
**dadurch gekennzeichnet, dass**
die Polyamidfasern (2a,2b) einen trilobalen Querschnitt aufweisen.

8. Tarnnetz nach einem der Ansprüche 1 bis 7,
**dadurch gekennzeichnet, dass**
die Polyamidfasern (2a,2b) in einer Schichtstärke von 0,5 bis µ, vorzugsweise 1 µ eingebracht sind.

9. Tarnnetz nach einem der Ansprüche 1 bis 8,
**dadurch gekennzeichnet, dass**
die Polyamidfasern (2a,2b) in einem Gewichtsanteil von 3 bis 15 % in dem Gewirkeverbund vorhanden sind.

10. Tarnnetz nach Anspruch 2,
**dadurch gekennzeichnet, dass**
die elektrische Leitfähigkeit der mit Kohlenstoffpigmenten (3) oder Kohlenstofffasern versehenen Polyamidfasern (2a,2b) zwischen 3x10³ bis 35x10³ Ω beträgt.

11. Tarnnetz nach Anspruch 1,
**dadurch gekennzeichnet, dass**
als Metallummantelung ein leitfähiges Metall (4), vorzugsweise Silber, vorgesehen ist.

12. Tarnnetz nach einem der Ansprüche 1 bis 11,
**dadurch gekennzeichnet, dass**
in den Gewirkeverbund zusätzlich in einem Querschuss (6) Polyesterfasern (1) und metallummantelte und/oder mit elektrisch leitfähigen Pigmenten (3) oder Fasern versehene Polyamidfasern (2a,2b) eingebracht sind.

## Claims

1. A camouflage net having a base material in the form of a formed-loop knit of polyester fiber (1), having fractions of metal and plastic in fiber or pigment form and having a camouflage color coating,
**characterized in that**
the polyester formed-loop knit (1) incorporates metal-sheathed polyamide fibers (2a,2b), the polyamide fibers (2a,2b) being randomly distributed in the polyester fiber formed-loop knit (1).

2. A camouflage net as claimed in claim 1, **characterized in that** the polyester formed-loop knit (1) incorporates polyamide fibers (2a,2b) comprising electroconductive pigments or fibers (3).

3. A camouflage net as claimed in claim 1 or 2, **characterized in that** the polyamide fibers (2a,2b) are disposed in zigzag shape in the polyester fiber formed-loop knit (1).

4. A camouflage net as claimed in claim 1 or 2, **characterized in that** the polyamide fibers (2a,2b) are monofilaments.

5. A camouflage net as claimed in claim 4, **characterized in that** 6,6 monofilaments are provided.

6. A camouflage net as claimed in any one of claims 1 to 5, **characterized in that** the polyamide fibers (2a,2b) have a round cross section.

7. A camouflage net as claimed in anyone of claims 1 to 5, **characterized in that** the polyamide fibers (2a,2b) have a trilobal cross section.

8. A camouflage net as claimed in any one of claims 1 to 7, **characterized in that** the polyamide fibers (2a,2b) are incorporated in a layer from 0.5 to µ and preferably 1 µ in thickness.

9. A camouflage net as claimed in any one of claims 1 to 8, **characterized in that** the weight fraction of the polyamide fibers (2a,2b) in the formed-loop knit composite is in the range from 3% to 15%.

10. A camouflage net as claimed in claim 2, **characterized in that** the electroconductivity of the polyamide fibers (2a,2b) provided with carbon pigments (3) or carbon fibers is between 3 103 to 35 103 Ω.

11. A camouflage net as claimed in claim 1, **characterized in that** the metal sheath is a conductive metal (4) and preferably silver.

12. A camouflage net as claimed in any of claims 1 to 11, **characterized in that** the formed-loop knit composite additionally incorporates a horizontal inlay (6) comprising polyester fibers (1) and polyamide fibers (2a,2b) which are metal sheathed and/or provided with electroconductive pigments (3) or fibers.

## Revendications

1. Filet de camouflage comprenant une matière porteuse formée d'un tissu à mailles en fibres de polyester (1) comportant des proportions de métal et de matières synthétiques sous forme de fibres ou de pigments, et une enduction de couleur de camouflage,
**caractérisé en ce que**
des fibres de polyamide revêtues de métal (2a, 2b) sont incorporées dans le tissu à mailles en polyester (1), les fibres de polyamide (2a, 2b) étant distribuées à l'état emmêlé dans le tissu à mailles en fibres de polyester (1).

2. Filet de camouflage selon la revendication 1,
**caractérisé en ce que**
des fibres de polyamide (2a, 2b) pourvues de pigments ou fibres (3) conducteurs de l'électricité sont incorporées dans le tissu à mailles en polyester (1).

3. Filet de camouflage selon la revendication 1 ou 2,
**caractérisé en ce que**
les fibres de polyamide (2a, 2b) sont incorporées en zigzag dans le tissu à mailles en fibres de polyester (1).

4. Filet de camouflage selon la revendication 1, 2 ou 3,
**caractérisé en ce que**
les fibres de polyamide (2a, 2b) sont constituées par des monofilaments.

5. Filet de camouflage selon la revendication 4,
**caractérisé en ce que**
sont prévus des monofilaments 6.6.

6. Filet de camouflage selon l'une des revendications 1 à 5,
**caractérisé en ce que**
les fibres de polyamide (2a, 2b) présentent une section ronde.

7. Filet de camouflage selon l'une des revendications 1 à 5,
**caractérisé en ce que**
les fibres de polyamide (2a, 2b) présentent une section trilobée.

8. Filet de camouflage selon l'une des revendications 1 à 7,
**caractérisé en ce que**
les fibres de polyamide (2a, 2b) sont incorporées dans une épaisseur de couche de 0,5 à 2 µ, de préférence de 1 µ.

9. Filet de camouflage selon l'une des revendications 1 à 8,
**caractérisé en ce que**
les fibres de polyamide (2a, 2b) sont présentes dans une proportion en poids de 3 à 15 % dans le composite de tissu à mailles.

10. Filet de camouflage selon la revendication 2,
**caractérisé en ce que**
la conductibilité électrique des fibres de polyamide (2a, 2b) pourvues de pigments de carbone (3) ou de fibres de carbone est comprise entre 3x10³ et 35x10³Ω.

11. Filet de camouflage selon la revendication 1,
**caractérisé en ce que**,
comme revêtement métallique, il est prévu un métal conducteur (4), de préférence de l'argent.

12. Filet de camouflage selon l'une des revendications 1 à 11,
**caractérisé en ce que**,
dans le composite de tissu à mailles, sont incorporées en outre, dans une trame transversale (6), des fibres de polyester (1) et des fibres de polyamide (2a, 2b) revêtues de métal et/ou pourvues de pigments (3) ou de fibres conducteurs de l'électricité.
